# EUROPÄISCHE PATENTSCHRIFT

(11) **EP 2 837 062 B1**
(45) Veröffentlichungstag und Bekanntmachung des Hinweises auf die Patenterteilung: **30.03.2016**
(21) Anmeldenummer: 13721255.1
(22) Anmeldetag: 11.04.2013
(51) Int. Cl.: H01R 9/05

(54) **ANSCHLUSSHALTER ZUM ANSCHLUSS EINER ABSCHIRMUNG VON ZUMINDEST EINER KOAXIALLEITUNG**
CONNECTION HOLDER FOR CONNECTING A SHIELDING OF AT LEAST ONE COAXIAL LINE
SUPPORT DE CONNEXIONS SERVANT À RACCORDER LE BLINDAGE D'AU MOINS UN CÂBLE COAXIAL

(30) Priorität: 13.04.2012 DE 102012206114
(43) Veröffentlichungstag der Anmeldung: 18.02.2015
(73) Patentinhaber: LEONI Bordnetz-Systeme GmbH, 97318 Kizingen (DE)
(72) Erfinder: KONRAD, Thomas, 97082 Würzburg (DE); HEIN, Gerhard, 97215 Uffenheim (DE)
(74) Vertreter: FDST Patentanwälte
(86) Internationale Anmeldenummer: PCT/EP2013/001059
(87) Internationale Veröffentlichungsnummer: WO 2013/152856

(56) Entgegenhaltungen:
- EP-A1- 1 571 732
- US-A- 3 568 128
- US-A- 5 122 068
- US-A- 5 713 748
- US-B1- 6 297 447

## Beschreibung

Die Erfindung betrifft einen Anschlusshalter zum Anschluss einer Abschirmung von zumindest einer Koaxialleitung, insbesondere für den Einsatz in einem Kraftfahrzeug, mit den Merkmalen des Oberbegriffs des Anspruchs 1. Ein derartiger Anschlusshalter ist aus der EP 1 571 732 A1 zu entnehmen.

Koaxialleitungen weisen allgemein einen zentralen Leiter auf, welcher von einem Dielektrikum als Zwischenisolierung und anschließend von einem als Abschirmung ausgebildeten Außenleiter umgeben ist. Die Abschirmung ist hierbei als ein um das Dielektrikum gewickelte Folie, Geflecht oder dergleichen ausgebildet und selbst wiederum von einer Isolierung der Koaxialleitung umgeben. Die Abschirmung wird im eingebauten Zustand regelmäßig mit einem Massepotential verbunden. Der Anschlussschalter dient insofern daher zum Masseanschluss.

Die Koaxialleitungen dienen als Datenleitungen und beispielsweise zum Anschluss von Antennen. In modernen Kraftfahrzeugen werden mittlerweile eine Vielzahl von Antennen, beispielsweise bis zu 15 Antennen eingebaut, die jeweils über eine eigene Koaxialleitung mit zugeordneten Steuereinheiten verbunden sind.

Zur Kontaktierung der Abschirmung mit Massepotential wird für jeden einzelnen Koaxialleiter üblicherweise eine metallische Klemmschelle eingesetzt, die nach Abisolierung auf die Abschirmung klemmend aufgesetzt und beispielsweise an einem metallischen Träger, welcher mit dem Massepotential verbunden ist, befestigt.

Bei einer derartigen Masseanbindung hat sich jedoch das Problem gezeigt, dass durch die Kanten der Klemmschellen die Abschirmung durchtrennt wird und somit ein nur ungenügender Masseanschluss ausgebildet wird, so dass es zu einem Funktionsausfall kommen kann. Dieses Problem wird insbesondere durch die im Betrieb eines Kraftfahrzeugs auftretende Vibrationen verschärft, so dass mit zunehmender Betriebsdauer ein nicht unerheblicher Teil der über die an die Koaxialleitungen angeschlossene Antennen funktionsunfähig wird.

Aufgrund dieser Probleme ist bei der Montage höchste Sorgfalt erforderlich, was letztendlich zu einem hohen Aufwand führt.

Aus der EP 1 571 732 A1 ist ein Anschlusshalter zum gemeinsamen Masseanschluss von mehreren Kabeln zu entnehmen. Der Anschlusshalter weist zwei Gehäusehälften auf mit einer Mehrzahl von nebeneinander angeordneten Durchführungen für jeweils ein einzelnes Kabel. Zwischen die beiden Gehäuseteile ist ein gemeinsamer Massekontaktstreifen eingelegt, über den die jeweiligen Kabel kontaktiert werden.

Aus der US 6,297,447 B1 ist ein weiterer Anschlusshalter zu entnehmen, bei dem wiederum zwei Koaxialleitungen zwischen zwei Gehäusehälften einklemmbar sind. Die eine Gehäusehälfte weist Federzungen auf, über die der Masseleiter an die jeweiligen Koaxialleitungen in einem abisolierten Teilbereich kontaktiert wird.

Aus der US 5,713,748 A ist ein Massekontaktblock zu entnehmen, bei dem zur Massekontaktierung eine Koaxialleitung zwischen zwei Schalenhälften eingeklemmt wird. Zwischen die beiden Schalenhälften werden Kontakthülsen eingelegt, welche Schneidkontakte aufweisen, die die Isolierung des Kabels durchdringen und den Masse- oder Außenleiter des Koaxialkabels kontaktieren.

Weitere Anschlusshalter, bei denen ein Koaxialkabel oder ein sonstiges Kabel zwischen zwei Schalenhälften eingeklemmt sind, werden beispielsweise in der US 3,568,128 A oder der US 5,122,068 A beschrieben.

Ausgehend hiervon liegt der Erfindung die Aufgabe zugrunde, eine dauerhaft zuverlässige Massekontaktierung der Abschirmung eines Koaxialleiters insbesondere in einem Kraftfahrzeug bei einfacher Montage zu gewährleisten.

Die Aufgabe wird gemäß der Erfindung gelöst durch einen Anschlusshalter mit den Merkmalen des Anspruchs 1. Bevorzugte Weiterbildungen sind in den Unteransprüchen niedergelegt.

Der Anschlusshalter dient zum Masseanschluss von zumindest einer Koaxialleitung, also zur Kontaktierung der Abschirmung der Koaxialleitung und leitenden Verbindung der Abschirmung mit einem Massepotential. Der Anschlusshalter umfasst hierbei ein (Isolier-)Gehäuse insbesondere aus Kunststoff zur Aufnahme der zumindest einen Koaxialleitung, wobei im Gehäuse ein bevorzugt als metallische Platte oder metallischer Blechstreifen ausgebildeter Massekontaktstreifen angeordnet ist, gegen den die in einem Kontaktierungsbereich abisolierte Koaxialleitung im montierten Zustand klemmend aufgelegt ist.

Im Unterschied zu den bisherigen Masseanschlusssystemen mit Klemmschellen wird daher der abisolierte Kontaktierungsbereich und damit die Abschirmung lediglich gegen den Massekontaktstreifen gepresst, so dass eine elektrische Kontaktierung erfolgt. Durch die Anordnung der bevorzugt flachen Platte des Massekontaktstreifens besteht daher keine Gefahr eines Einschneidens und Durchtrennens der Abschirmung. Bei der Montage wird vorzugsweise einfach derart vorgegangen, dass der Koaxialleiter mit dem abisolierten Kontaktbereich in das geöffnete Gehäuse eingelegt und auf den Massekontaktstreifen aufgelegt wird. Anschließend wird das Gehäuse geschlossen, wodurch der Koaxialleiter geklemmt wird. Dadurch ist auch die Montage vereinfacht.

Zur Kontaktierung mit einem Massepotential wird allgemein der Massekontaktstreifen über eine elektrische Kontaktverbindung mit dem Massepotential verbunden.

Für eine einfache Montage ist vorgesehen, dass die Massekontaktierung des Massekontaktstreifens mit dem Massepotential nicht über eine separate Masseleitung erfolgt, sondern vielmehr unmittelbar bei der Befestigung des Anschlusshalters an einem solchen (Träger-)Bauteil ausgebildet wird.

Hierzu ist gemäß einer ersten Ausführungsvariante vorgesehen, dass ein elektrisch leitfähiges Befestigungselement durch das Gehäuse hindurchgeführt wird und dabei den Massekontaktstreifen kontaktiert und gleichzeitig mit seinem Fußbereich den elektrischen Kontakt mit dem Trägerbauteil herstellt.

Zweckdienlicherweise ist das Befestigungsteil hierbei als eine Schraube ausgebildet, die durch eine Durchgangsöffnung in dem Deckel hindurchgeführt wird, so dass sie mit ihrem Schraubenkopf unmittelbar auf dem Massekontaktstreifen aufliegt, wobei der Schaftbereich der Schraube durch eine Durchgangsöffnung des Massekontaktstreifens und weiter durch eine Durchgangsöffnung der Unterschale hindurchgeführt und in das Trägerbauteil eingeschraubt ist. Bei dieser Ausführungsvariante wird die vom Gehäuse auf die Koaxialleitung ausgeübte Klemmkraft daher vorzugsweise ausschließlich durch die Verbindung der beiden Gehäuseteile, insbesondere ausschließlich über die Rastverbindungen ausgeübt.

Alternativ weist der Massekontaktstreifen an seiner Unterseite einen Kontaktansatz auf, der durch die Unterschale hindurchgeführt ist, derart, dass der Kontaktansatz unmittelbar am Träger anliegt. Dadurch wird also die Massekontaktierung mit dem Träger über den Massekontaktstreifen und nicht oder nicht nur über das Befestigungselement ausgebildet. Bei dieser Ausführungsvariante ist es ermöglicht und vorgesehen, dass das Befestigungsmittel sich am Deckel und nicht zwingend am Massekontaktstreifen abstützt und dadurch eine zusätzliche oder die einzige Klemmkraft zur klemmenden Befestigung der Koaxialleitungen ausübt.

In beiden Varianten sind vorzugsweise Dämpfungselemente zur Schwingungsentkopplung zwischen dem Kfz-Trägerbauteil (Rohbauteil) und dem Gehäuse vorgesehen. Dies sind beispielsweise insbesondere elastische Beilagscheiben.

Vorzugsweise wird die zumindest eine Koaxialleitung durch das Gehäuse hindurchgeführt, dieses weist daher sowohl eine Eintritts- als auch eine Austrittsöffnung für eine jeweilige Koaxialleitung auf. Im Anschlussschalter selbst erfolgt daher insbesondere keine Kontaktierung des Innenleiters. Dieser wird von der Zwischenisolierung umgeben unterbrechungsfrei und insbesondere geradlinig durch das Gehäuse hindurchgeführt.

Der Anschlusshalter ist dabei zweckdienlicherweise für die Aufnahme einer Mehrzahl von Koaxialleitungen ausgebildet, so dass parallel eine Mehrzahl von einzelnen Koaxialleitungen kontaktiert werden kann.

Der Massekontaktstreifen ist dabei vorzugsweise lediglich als ein einfaches, insbesondere plattenförmiges Einlegeteil ausgebildet. Seine zu den Koaxialleitungen gerichtete obere Fläche ist wahlweise flach oder auch mit einer strukturierten Oberfläche, beispielsweise eine geriffelte Struktur versehen. Auch kann die Oberfläche mit Rillen zum einzelweisen Einlegen der Koaxialleiter versehen sein.

Zur Führung der Koaxialleitungen sind am Gehäuse zweckdienlicherweise insbesondere schalenartige Führungen für die einzelweise Führung einer jeden Koaxialleitung vorgesehen. Die Koaxialleitungen lassen sich dadurch einfach in die Führungen einlegen.

Das Gehäuse selbst ist vorzugsweise aus zwei Gehäuseteilen ausgebildet und weist eine Unterschale sowie einen Deckel auf, zwischen denen die Koaxialleitungen eingeklemmt sind. Zweckdienlicherweise weist jedes der Gehäuseteile halbschalenförmige Führungen auf, die sich jeweils komplementär zu einer Führung ergänzen. Zur Ausübung der Klemmkraft sind die beiden Gehäuseteile aneinander befestigt. Hierzu sind geeignete Befestigungselemente, wie beispielsweise Schrauben, vorgesehen. Vorzugsweise sind jedoch insbesondere an den gegenüberliegenden Stirnseiten Rastelemente angeordnet.

Der Massekontaktstreifen liegt vorzugsweise in der Unterschale im Wesentlichen lose ein und erstreckt sich in Längsrichtung des Gehäuses. Quer zur Längsrichtung werden die Koaxialleitungen in Querrichtung durchgeführt. Der Massekontaktstreifen erstreckt sich dabei vorzugsweise nahezu über die gesamte Länge des Gehäuses und weist eine Breite in Querrichtung von beispielsweise 1 bis 3 cm auf und hat eine Dicke beispielsweise von etwa 1 bis 2 mm. Der Massekontaktstreifen ist seitlich jeweils von einem an der Unterschale angeformten Randsteg begrenzt, wobei in diesen Randstegen vorzugsweise jeweils die halbschalenartigen Führungen ausgebildet sind.

Zur klemmenden Befestigung des abisolierten Kontaktierungsbereichs sind im Deckel einer jeweiligen Koaxialleitung zugeordnet Klemmelemente zum Anpressen des abisolierten Kontaktierungsbereichs ausgebildet. Diese sind vorzugsweise als an den Deckel angeformte Klemmleisten ausgebildet, die sich in Querrichtung erstrecken und vorzugsweise eine an die Breite des Massekontaktstreifens angepasste Länge aufweisen.

Zur weitergehenden Fixierung der jeweiligen Koaxialleitung sind weiterhin in einem der beiden Gehäuseteile, vorzugsweise im Deckel, insbesondere in den halbschalenartigen Führungen Fixierpins angeordnet, die eine erhöhte lokale Klemmkraft ausüben. Insbesondere sind sie verjüngend oder spitz zulaufend ausgebildet, so dass sie zumindest teilweise in die Isolierung der Koaxialleitung eindringen und somit auch einen Formschluss herstellen.

Zur Befestigung weist der Massekontaktstreifen allgemein die Durchgangsöffnung für das Befestigungselement, insbesondere die Schraube auf. Vorzugsweise sind beidseitig der Durchgangsöffnung die Führungen für die Koaxialleitungen symmetrisch ausgebildet.

Zur Fixierung und auch zur Zentrierung ist in bevorzugter Weiterbildung am Gehäuse ein Ringsteg ausgebildet, insbesondere an der Unterschale ausgeformt, der in die Durchgangsöffnung des Massekontaktstreifens passgenau eingreift.

Für eine einfache Montage weist das Gehäuse insbesondere an seiner Unterseite zudem zusätzliche Fixierelemente zur Fixierung am Träger an einer definierten Position auf. Diese sind beispielsweise als angeformte Stege ausgebildet.

Zweckdienlicherweise ist der Anschlusshalter vor der eigentlichen Montage bereits mit der gewünschten Anzahl an Koaxialleitungen bestückt und bildet somit eine vorkonfektionierte Baueinheit, die als solche beispielsweise an einer Produktionsstraße bei der Herstellung eines Kraftfahrzeuges bereitgestellt wird. Die Montageeinheit wird hierbei an einer entfernten Produktionsstätte, beispielsweise eines Zulieferers, vorkonfektioniert. In der montierten Endstellung ist der Anschlusshalter an einem Trägerbauteil insbesondere in einem Kraftfahrzeug befestigt und der Massekontaktstreifen mit diesem elektrisch leitend zum Masseanschluss verbunden. Vorzugsweise mehrere Koaxialleitungen liegen im Anschlusshalter ein und sind von einem ersten Ende, das beispielsweise an einer Antenne angeschlossen ist, zu einem zweiten Ende, das an einer Steuereinheit angeschlossen ist, geführt.

Ausführungsvarianten der Erfindung werden nachfolgend anhand der Figuren erläutert. Diese zeigen:
- Fig. 1: einen Anschlusshalter in perspektivischer Darstellung mit zwei Gehäusehälften in geöffneter Stellung mit im Ausführungsbeispiel insgesamt sechs eingelegten Koaxialleitern,
- Fig. 2: den Anschlusshalter gemäß Fig. 1 in einer anderen perspektivischen Ansicht,
- Fig. 3: den Anschlusshalter gemäß Fig. 1 mit geschlossenem Gehäuse in einer ersten perspektivischen Ansicht auf den Deckel,
- Fig. 4: den Anschlusshalter gemäß Fig. 1 mit geschlossenem Gehäuse in einer perspektivischen weiteren Ansicht auf die Unterschale sowie
- Fig. 5: eine schematische Querschnittsdarstellung einer alternativen Ausführungsvariante in einer montierten Position an einen Träger.

Der in den Figuren dargestellte Anschlusshalter weist ein Isoliergehäuse 2 bestehend aus einer Unterschale 2A und einer Oberschale oder Deckel 2B auf. Durch das Gehäuse 2 sind mehrere Koaxialleitungen 4 durchgeführt, wobei diese etwa in der Gehäusemitte einen abisolierten Kontaktierungsbereich 6 aufweisen, in dem der als Abschirmung 7 dienende Außenleiter der jeweiligen Koaxialleitung 4 freigelegt ist.

Beidseitig des abisolierten Kontaktierungsbereichs 6 wird die Koaxialleitung 4 unversehrt weitergeführt, weist also dort beim Eintritt als auch Austritt aus dem Gehäuse die übliche Außenisolierung 8 auf.

Innerhalb des Gehäuses 2 ist ein insbesondere als Metallblechstreifen ausgebildeter Massekontaktstreifen 10 eingelegt, auf den die einzelnen Koaxialleitungen 4 mit ihrem abisolierten Kontaktierungsbereich 6 aufgelegt sind. Sie werden mit ihrem Kontaktierungsbereich 6 gegen den Massekontaktstreifen 10 gepresst bzw. geklemmt, sobald das Gehäuse 2 geschlossen wird. Hierzu weist das Gehäuse eine Rastlasche 12 sowie eine Rastnase 14 auf, über die eine gewisse Anpresskraft ausgeübt wird. Zur einzelweisen Führung der Koaxialleitungen 4 sind in den beiden Gehäuseteilen 2A, 2B halbschalenartige Führungen 16A, 16B ausgebildet, die sich bei geschlossenem Gehäuse 2 zu einer Führung mit kreisrundem Querschnitt ergänzen. In der Unterschale 2A sind randseitig zum Massekontaktstreifen Randstege 18 ausgebildet, in denen der Massekontaktstreifen 10 geführt und gehalten ist. In diesem Randsteg 18 sind die halbschaligen Führungen 16A eingearbeitet.

Um eine ausreichend hohe Klemmkraft auszuüben, sind im Deckel 2B im mittleren Bereich der halbschaligen Führungen 16B Klemmelemente 20 als angeformte Leisten ausgebildet. Diese pressen den Kontaktierungsbereich 6 der Koaxialleitungen 4 gegen den Massekontaktstreifen 10. Zwischen zwei benachbarten halbschalenartigen Führungen 16B sind im Deckel 2B dabei jeweils Trennstege 22 ausgebildet.

In den halbschalenartigen Führungen 16B insbesondere im Deckel, gegebenenfalls aber auch in der Unterschale 2A sind Fixierpins 24 ausgebildet, die in die Isolierung 8 eindrücken. Zur Durchführung der Koaxialleitungen 4 durch das Gehäuse 2 weist dieses im geschlossenen Zustand Eintritts- sowie Austrittsöffnungen 26A, 26B an gegenüberliegenden Querseiten (Seitenwände) des Gehäuses 2 auf. Die Koaxialleitungen 4 erstrecken sich daher durch das Gehäuse 2 in einer Querrichtung senkrecht zur durch den Massekontaktstreifen 10 definierten Längsrichtung.

Zur Zentrierung des Massekontaktstreifens 10 ist an der Unterschale 2A ein Ringsteg 32 ausgeformt, der in die Durchgangsöffnung 30 des Massekontaktstreifens 10 eindringt, allerdings ohne über den Massekontaktstreifen 10 überzustehen.

Die beiden Gehäuseschalen 2A, 2B sind unverlierbar über nach Art von Filmscharnieren ausgebildete Scharnierelemente 34 miteinander verbunden. Weiterhin sind an der Unterseite der Unterschale 2A Fixier- oder Halteelement 36 nach Art von Stegen angeformt, die zur Montagefixierung und Positionierung des Gehäuses 2 an dem bereits erwähnten Träger dienen. Hierzu sind beispielsweise an diesem Träger korrespondierende Aufnahmen abgebildet.

Die Befestigung des Anschlusshalters erfolgt über ein vorzugsweise als Schraube 38 (vgl. Fig. 5) ausgebildetes Befestigungselement derart, dass der Massekontaktstreifen 10 elektrisch leitend mit einem Trägerbauteil 40 (Fig. 5) als Masseanschluss, insbesondere ein Karosseriebauteil verbunden ist. Die Befestigungsschraube ist von oben durch das gesamte Gehäuse 2 und durch den Massekontaktstreifen 10 hindurch geführt. Hierzu ist in der Unterschale 2A eine erste Durchgangsöffnung 28A und im Deckel 2B eine zweite Durchgangsöffnung 28B ausgebildet.

Die erste Durchgangsöffnung 28A weist im Vergleich zu der zweiten Durchgangsöffnung 28B insbesondere gemäß einer ersten Ausführungsvariante einen vergrößerten Durchmesser auf, so dass der Schraubenkopf 42 durch die zweite Durchgangsöffnung 28B im Deckel 2B hindurch geführt werden kann. Eine im Massekontaktstreifen 10 ebenfalls ausgebildete Durchgangsöffnung 30 weist demgegenüber einen verringerten Durchmesser auf. Diese Situation ist insbesondere in der Fig. 3 dargestellt. Durch diese Maßnahme kommt daher die Befestigungsschraube 38 mit ihrem Schraubenkopf 42 zum Aufliegen auf dem Massekontaktstreifen 10 und kontaktiert diesen daher elektrisch. Über die Befestigung an dem Trägerbauteil 40 erfolgt dann schließlich die elektrische Kontaktverbindung (Masseanschluss) über die Befestigungsschraube 38.

Gemäß einer alternativen, in Fig. 5 dargestellten Ausführungsvariante erfolgt die elektrische Kontaktierung zwischen dem Massekontaktstreifen 10 und dem Trägerbauteil 40 über einen Kontaktansatz 44, welcher auf der einen Seite mit dem Massekontaktstreifen 10 elektrisch leitend verbunden ist und insbesondere ein einstückiges, angeformtes Teil desselben ist. Andererseits liegt der Kontaktansatz 44 auf dem Trägerbauteil 40 auf und kontaktiert diesen elektrisch.

Die Befestigung des Gehäuses 2 erfolgt wiederum über die Schraube 38. Anders als bei der zuvor beschriebenen Ausführungsvariante kontaktiert diese jedoch mit ihrem Schraubenkopf 42 nicht den Massekontaktstreifen 10, sondern liegt vielmehr in einer Ausnehmung des Deckels 2A ein. Hierdurch wird daher eine Klemm- und Anpresskraft auf den Deckel 2A über die Schraube 38 ausgeübt. Der Kontaktansatz 44 ist dabei vorzugsweise als ein umgebogener Steg, insbesondere Ringsteg ausgebildet, durch den zentral die Schraube 38 geführt ist.

### Bezugszeichenliste

- 2: Gehäuse
- 2A: Unterschale
- 2B: Deckel
- 4: Koaxialleitung
- 6: Kontaktierungsbereich
- 7: Abschirmung
- 8: Isolierung
- 10: Massekontaktstreifen
- 12: Rastlasche
- 14: Rastnase
- 16A, B: Halbschalige Führung
- 18: Randsteg
- 20: Klemmelement
- 22: Trennsteg
- 24: Fixierpins
- 26A, B: Eintritts- und Austrittsöffnung
- 28A: erste Durchgangsöffnung
- 28B: zweite Durchgangsöffnung
- 30: Durchgangsöffnung
- 32: Ringsteg
- 34: Scharnierelemente
- 36: Fixierelemente
- 38: Schraube
- 40: Trägerbauteil
- 42: Schraubkopf
- 44: Kontaktansatz

## Patentansprüche

1. Anschlusshalter zum Anschluss einer Abschirmung (7) zumindest einer Koaxialleitung umfassend ein Gehäuse (2) zur Aufnahme der zumindest einen Koaxialleitung (4), wobei im Gehäuse (2) ein Massekontaktstreifen (10) angeordnet ist, auf den die zumindest eine Koaxialleitung (4) mit einer in einem abisolierten Kontaktierungsbereich (6) freigelegten Abschirmung (7) zur klemmenden Befestigung auflegbar ist,
**dadurch gekennzeichnet,**
**dass** der Anschlusshalter derart ausgebildet ist, dass eine Massekontaktierung des Massekontaktstreifens (10) mit einem Massepotential unmittelbar bei der Befestigung des Anschlusshalters an einem Trägerbauteil (40) erfolgt, wobei hierzu
das Gehäuse (2) eine Öffnung für ein Befestigungselement (38) zur Verbindung des Massekontaktstreifens (10) mit einem Massepotential aufweist und die Öffnung als eine durchgehende Schrauböffnung mit gegenüberliegenden Durchgangsöffnungen (28A, B) ausgebildet ist und auch der Massekontaktstreifen (10) eine Durchgangsöffnung (30) aufweist, wobei
- das Befestigungselement (38) im montierten Zustand durch das Gehäuse (2) hindurchgeführt ist und dabei den Massekontaktstreifen (10) kontaktiert und gleichzeitig mit seinem Fußbereich den elektrischen Kontakt mit dem Trägerbauteil (40) herstellt oder
- der Massekontaktstreifen (10) an seiner Unterseite einen Kontaktansatz (44) aufweist, der das Gehäuse (2) durchsetzt und zur unmittelbaren Massekontaktierung bei der Befestigung am Trägerbauteil (40) dient.

2. Anschlusshalter nach Anspruch 1, bei dem das Befestigungselement (38) als Schraube ausgebildet ist und mit einem Schraübkopf (42) unmittelbar auf dem Massekontaktstreifen (10) aufliegt.

3. Anschlusshalter nach einem der vorhergehenden Ansprüche , der für die Aufnahme einer Mehrzahl von Koaxialleitungen (4) ausgebildet ist, die auf den gemeinsamen Massekontaktstreifen (10) parallel nebeneinander auflegbar sind.

4. Anschlusshalter nach einem der vorhergehenden Ansprüche, bei der der Massekontaktstreifen (10) als ein Einlegeteil ausgebildet ist.

5. Anschlusshalter nach einem der vorhergehenden Ansprüche, bei dem zur einzelweisen Führung einer jeden Koaxialleitung (4) schalenförmige Führungen (16A, B) ausgebildet sind.

6. Anschlusshalter nach einem der vorhergehenden Ansprüche, bei dem das Gehäuse (2) zwei Gehäuseteile (2A, B), nämlich eine Unterschale (2A) sowie einen Deckel (2B) aufweist, und die zumindest eine Koaxialleitung (4) zwischen den beiden Gehäuseteilen (2A, B) klemmend befestigbar ist.

7. Anschlusshalter nach einem der vorhergehenden Ansprüche, bei dem sich der Massekontaktstreifen (10) in einer Längsrichtung des Gehäuses (2) erstreckt und die zumindest eine Koaxialleitung (4) in Querrichtung hierzu einlegbar ist, wobei der Massekontaktstreifen (10) seitlich von gegenüberliegenden Randstegen (18) des Gehäuses (2) gehalten wird.

8. Anschlusshalter nach Anspruch 7 und nach Anspruch 5, bei dem in den gegenüberliegenden Randstegen (18) die Führungen (16A, B) zur klemmenden Fixierung jeweils einer Koaxialleitung (4) ausgebildet sind.

9. Anschlusshalter nach einem der vorhergehenden Ansprüche, bei dem das Gehäuse (2) für jeweils eine Koaxialleitung (4) ein Klemmelement (20) zum Anpressen des abisolierten Kontaktierungsbereichs (6) gegen den Massekontaktstreifen (10) aufweist.

10. Anschlusshalter nach einem der vorhergehenden Ansprüche, bei dem das Gehäuse (2) Fixierpins (24) für eine jeweilige Koaxialleitung (4) aufweist.

11. Anschlusshalter nach Anspruch 10, bei dem die Fixierpins (24) zum Eindringen in eine Isolierung (8) der Koaxialleitung (4) ausgebildet sind.

12. Anschlusshalter nach Anspruch 11, bei dem das Gehäuse (2) beidseitig der Durchgangsöffnung (30) zur Aufnahme von mehreren Koaxialleitungen (4) ausgebildet ist.

13. Anschlusshalter nach Anspruch 11 oder 12, bei dem das Gehäuse (2) einen Ringsteg (32) aufweist, der in die Durchgangsöffnung (30) zur Zentrierung und Fixierung des Massekontaktstreifens (10) eingreift.

14. Anschlusshalter nach einem der vorhergehenden Ansprüche, bei dem das Gehäuse (2) an seiner Außenseite Fixierelemente (36) zur Montagefixierung an einem Trägerbauteil (40) aufweist.

15. Anschlusshalter nach einem der vorhergehenden Ansprüche, wobei mehrere Koaxialleitungen (4) durch das Gehäuse (2) hindurchgeführt sind, die lediglich in einem mittleren Kontaktierungsbereich (6) abisoliert sind, so dass eine Abschirmung (7) freigelegt ist, die mittels des Gehäuses (2) gegen den Massekontaktstreifen (10) kontaktierend gepresst ist, wobei beidseitig des Kontaktierungsbereichs (6) die jeweilige Koaxialleitung (4) klemmend im Gehäuse (2) gehalten ist.

## Claims

1. Connection holder for connecting a shield (7) of at least one coaxial line, comprising a housing (2) for receiving the at least one coaxial line (4), wherein an earth contact strip (10) is arranged in the housing (2), to which the at least one coaxial line (4) having a shield (7) that is exposed in a stripped contacting region (6) is able to be applied for a clamped fastening,
**characterised in that**,
the connection holder is formed in such a way that earth contacting of the earth contact strip (10) takes place with an earth potential directly during the fastening of the connection holder to a carrier component (40), wherein, for this,
the housing (2) has an opening for a fastening element (38) for the connection of the earth contact strip (10) with an earth potential and the opening is formed as a continuous screw opening having passage openings (28A, B) located opposite, and the earth contact strip (10) also has a passage opening (30), wherein
- the fastening element (38) is, in the assembled state, guided through the housing (2) and thereby contacts the earth contact strip (10) and, at the same time, produces the electrical contact with the carrier component (40) with its base region, or
- the earth contact strip (10) has a contact edge (44) on its underside which pushes through the housing (2) and serves for direct earth contacting during the fastening to the carrier component (40).

2. Connection holder according to claim 1, wherein the fastening element (38) is formed as a screw and is supported on the earth contact strip (10) with a screw head (42).

3. Connection holder according to one of the preceding claims, which is formed for receiving a plurality of coaxial lines (4) which are able to be applied to the mutual earth contact strips (10) in parallel one alongside the other.

4. Connection holder according to one of the preceding claims, wherein the earth contact strip (10) is formed as an insert.

5. Connection holder according to one of the preceding claims, wherein shell-like guides (16A, B) are formed for the individual guiding of each coaxial line (4).

6. Connection holder according to one of the preceding claims, wherein the housing (2) has two housing parts (2A, B), namely a lower shell (2A) and a cover (2B), and the at least one coaxial line (4) is able to be fastened in a clamped manner between the two housing parts (2A, B).

7. Connection holder according to one of the preceding claims, wherein the earth contact strip (10) extends in a longitudinal direction of the housing (2) and the at least one coaxial line (4) is able to be inserted in the transverse direction relative to this, wherein the earth contact strip (10) is held laterally by opposite edge webs (18) of the housing (2).

8. Connection holder according to claim 7 and according to claim 5, wherein, in the opposite edge webs (18), the guides (16A, B) are formed for the clamped fixing of one respective coaxial line (4).

9. Connection holder according to one of the preceding claims, wherein the housing (2) has, for one respective coaxial line (4), a clamping element (20) for pressing the stripped contacting region (6) against the earth contact strip (10).

10. Connection holder according to one of the preceding claims, wherein the housing (2) has fixing pins (24) for one respective coaxial line (4).

11. Connection holder according to claim 10, wherein the fixing pins (24) are formed to penetrate into an insulation (8) of the coaxial line (4).

12. Connection holder according to claim 11, wherein the housing (2) is formed on both sides of the passage opening (30) in order to receive several coaxial lines (4).

13. Connection holder according to claim 11 or 12, wherein the housing (2) has an annular web (32) which engages with the passage opening (30) in order to centre and fix the earth contact strip (10).

14. Connection holder according to one of the preceding claims, wherein the housing (2) has fixing elements (36) on its outer side for assembled fixing on a carrier component (40).

15. Connection holder according to one of the preceding claims, wherein several coaxial lines (4) are guided through the housing (2), said coaxial lines only being stripped in a central contacting region (6), such that a shield (7) is exposed which is pressed in a contacting manner against the earth contact strip (10) by means of the housing (2), wherein the respective coaxial line (4) is held in a clamped manner in the housing (2) on both sides of the contacting region (6).

## Revendications

1. Support de connexion pour raccorder un blindage (7) d'au moins un câble coaxial, comprenant un boitier (2) destiné à accueillir ledit au moins un câble coaxial (4), support dans lequel à l'intérieur du boitier (2) est agencée une bande de contact à la masse (10), sur laquelle peut être appliqué, pour sa fixation par serrage, ledit au moins un câble coaxial (4), avec son blindage (7) mis à nu dans une zone de contact (6) dénudée de son isolation,
**caractérisé**
**en ce que** le support de connexion est configuré de manière à ce qu'un contact à la masse de la bande de contact à la masse (10), avec un potentiel de masse, s'effectue directement lors de la fixation du support de connexion à une pièce porteuse (40), et à cet effet
le boitier (2) présente une ouverture destinée à un élément de fixation (38) pour relier la bande de contact à la masse (10) à un potentiel de masse, et l'ouverture est réalisée sous la forme d'une ouverture de vis, qui traverse, avec des ouvertures de passage opposées (28A, B), et la bande de contact à la masse (10) présente également une ouverture de passage (30), la configuration étant telle que
- l'élément de fixation (38), dans l'état monté, traverse le boitier (2) et entre en contact à cette occasion avec la bande de contact à la masse (10), et établit simultanément, avec sa zone de pied ou de base, le contact électrique avec la pièce porteuse (40), ou
- la bande de contact à la masse (10) présente, sur son côté inférieur, une embase de contact (44) qui traverse le boitier (2) et sert à établir directement le contact à la masse lors de la fixation à la pièce porteuse (40).

2. Support de connexion selon la revendication 1, dans lequel l'élément de fixation (38) est réalisé sous forme de vis et s'appuie directement avec une tête de vis (42), sur la bande de contact à la masse (10).

3. Support de connexion selon l'une des revendications précédentes, qui est conçu pour accueillir une pluralité de câbles coaxiaux (4) pouvant être appliqués parallèlement les uns à côté des autres sur la bande de contact à la masse (10) commune.

4. Support de connexion selon l'une des revendications précédentes, dans lequel la bande de contact à la masse (10) est réalisée sous la forme d'une pièce d'insert.

5. Support de connexion selon l'une des revendications précédentes, dans lequel sont formés, pour le guidage individualisé de chaque câble coaxial (4), des guides (16A, B) en forme de coque.

6. Support de connexion selon l'une des revendications précédentes, dans lequel le boitier (2) présente deux parties de boitier (2A, B), à savoir une coque inférieure (2A) ainsi qu'un couvercle (2B), et ledit au moins un câble coaxial (4) peut être fixé par serrage entre les deux parties de boitier (2A, B).

7. Support de connexion selon l'une des revendications précédentes, dans lequel la bande de contact à la masse (10) s'étend dans une direction longitudinale du boitier (2) et ledit au moins un câble coaxial (4) peut être placé dans le boitier dans la direction transversale à ladite direction longitudinale, la bande de contact à la masse (10) étant maintenue latéralement par des nervures de bordure (18) opposées du boitier (2).

8. Support de connexion selon la revendication 7 et la revendication 5, dans lequel les guides (16A, B) pour la fixation par serrage respective d'un câble coaxial (4), sont réalisés dans lesdites nervures de bordure (18) opposées.

9. Support de connexion selon l'une des revendications précédentes, dans lequel le boitier (2) comporte, respectivement pour chaque câble coaxial (4), un élément de serrage (20) pour presser la zone de contact (6) dénudée de son isolation, contre la bande de contact à la masse (10).

10. Support de connexion selon l'une des revendications précédentes, dans lequel le boitier (2) comporte des plots de fixation (24) pour chaque câble coaxial respectif (4).

11. Support de connexion selon la revendication 10, dans lequel les plots de fixation (24) sont conçus pour pénétrer dans une isolation (8) du câble coaxial (4).

12. Support de connexion selon la revendication 11, dans lequel le boitier (2) est conçu pour accueillir plusieurs câbles coaxiaux (4) de part et d'autre de l'ouverture de passage (30).

13. Support de connexion selon la revendication 11 ou la revendication 12, dans lequel le boitier (2) présente une nervure annulaire (32), qui s'engage dans l'ouverture de passage (30) pour le centrage et la fixation de la bande de contact à la masse (10).

14. Support de connexion selon l'une des revendications précédentes, dans lequel le boitier (2) présente sur son côté extérieur, des éléments de fixation (36) pour le montage et la fixation sur une pièce porteuse (40).

15. Support de connexion selon l'une des revendications précédentes, dans lequel plusieurs câbles coaxiaux (4) passent à travers le boitier (2) et ne sont dénudés de leur isolation qu'au niveau d'une zone de contact (6) centrale, de manière à mettre à nu un blindage (7), qui est pressé par le boitier (2) contre la bande de contact à la masse (10) pour être en contact avec celle-ci, le câble coaxial (4) respectivement considéré étant maintenu de manière serrée dans le boitier (2) de part et d'autre de ladite zone de contact (6).
